# FASCICULE DE BREVET EUROPEEN

(11) **EP 3 795 029 B1**
(45) Date de publication et mention de la délivrance du brevet: **18.09.2024**
(21) Numéro de dépôt: 19198494.7
(22) Date de dépôt: 19.09.2019
(51) Int. Cl.: A45C 11/20, B65D 81/38

(54) **CONTENANT ISOLANT**
ISOLIERTER BEHÄLTER
INSULATED CONTAINER

(43) Date de publication de la demande: 24.03.2021
(73) Titulaire: Chanvre & Co., 46320 Reyrevignes (FR)
(72) Inventeur: Born, Cinthia, 46320 Reyrevignes (FR)
(74) Mandataire: Koudine, Andreï

(56) Documents cités:
- WO-A1-2011/147847
- CINTHIA BORN: "Le 1er sac isotherme biodégradable est lotois", YOUTUBE, 23 August 2019 (2019-08-23), pages 1 - 1, XP054980263, Retrieved from the Internet <URL:https://www.youtube.com/watch?v=sXNfuIuKkZY> [retrieved on 20200225]
- MARC LOUISON: "< Le Mouton Givré >. Deux Lotoises lancent le sac isotherme en laine de mouton et en chanvre | Actu Lot", 29 July 2019 (2019-07-29), XP055671544, Retrieved from the Internet <URL:https://actu.fr/economie/le-mouton-givre-deux-lotoises-lancent-sac-isotherme-laine-mouton-en-chanvre_26082688.html> [retrieved on 20200225]
- BRÜMMER MONIKA: "fiche technique: TEXTILE DE CHANVRE", 19 July 2013 (2013-07-19), pages 1 - 4, XP093013715, Retrieved from the Internet <URL:http://www.cannabric.com/media/documentos/e7dce_TEXTILE_DE_CHANVRE_pure_fiche_technique.pdf> [retrieved on 20230113]
- ANONYMOUS: "Natural Wool Felt Sheets", 18 August 2017 (2017-08-18), pages 1 - 1, XP093080099, Retrieved from the Internet <URL:https://web.archive.org/web/20170818203345/http://www.woolfeltcompany.co.uk/acatalog/Handmade-100--Wool-Felt-4mm-Natural-Brown-568.html> [retrieved on 20230908]

## Description

La présente invention concerne, de manière générale, le domaine des contenants, notamment celui des contenants dits isolant ayant une efficacité thermique, parfois appelés isothermes. Ce type de contenant est agencé pour conserver un contenu, par exemple un produit alimentaire ou à ingérer, réfrigéré, ou congelé, ou encore surgelé, disposé à l'intérieur du contenant à une température basse (par exemple, à 0°C) le plus longtemps possible (par exemple, quelques dizaines de minutes), malgré une température extérieure supérieure (par exemple, 20°C) à celle de la température du contenant. Des contenants connus de ce type sont décrits, par exemple, dans les documents suivants : Cinthia Born « Le 1er sac isotherme biodégradable est lotois », YouTube, 23 août 2019 (2019-08-23), pages 1-1 ; Marc Louison « Le Mouton Givré. Deux Lotoises lancent le sac isotherme en laine de mouton et en chanvre, Actu Lot », 29 juillet 2019 (2019-07-29) ; WO2011/147847A1. Le document Cinthia Born « Le 1er sac isotherme biodégradable est lotois », YouTube, 23 août 2019 (2019-08-23) décrit un contenant isolant suivant le préambule de la revendication 1.

Plus particulièrement, l'invention concerne un contenant isolant comme défini dans la revendication 1.

Un contenant isolant, parfois appelé glacière, est connu. Il est généralement fabriqué en matière souple comportant des matériaux plastiques ou synthétiques pour conserver des aliments à basse température, les aliments étant réfrigérés ou congelés ou encore surgelés.

Un inconvénient de ce contenant connu est qu'il n'est généralement pas suffisamment respectueux de l'environnement ce qui est insatisfaisant.

La présente invention, qui s'appuie sur cette observation originale, a principalement pour but de proposer un contenant isolant visant au moins à réduire une limitation précédemment évoquée. A cette fin, le premier matériau de la couche externe comporte des fibres naturelles végétales. Dans ces conditions, le deuxième matériau de la couche interne comporte des fibres naturelles animales.

Cet agencement permet de réduire des déchets plastiques nuisibles à l'environnement.

Selon l'invention, le premier matériau de la couche externe est constitué en toile de chanvre tissé.

Cet agencement permet d'utiliser une matière première cultivée en Union Européenne et, notamment, en France. Cela permet de réduire raisonnablement des émissions nocives pour environnement produites lors du transport de chanvre (entre un fermier qui le cultive et un atelier de production dudit contenant isolant).

Selon l'invention, la toile de chanvre tissé présente une première densité égale à 460 g/m².

Grâce à cet agencement, le contenant isolant est suffisamment solide et peut tenir plusieurs kilos du contenu. Cela contribue à faciliter son utilisation par des consommateurs au quotidien.

Cela permet d'obtenir un rapport optimal entre la solidité du contenant isolant et sa durée de vie (avant son déchirement du fait de l'usure normale) : cette dernière, tout en étant suffisamment longue pour donner satisfaction aux consommateurs, ne dépasse généralement pas un an. Cela contribue à maintenir une activité industrielle de l'atelier produisant le contenant isolant.

Selon l'invention, le deuxième matériau de la couche interne est constitué en laine de mouton pure feutrée non tissée.

Grâce à cet agencement, il est possible d'augmenter un laps de temps pendant lequel le contenant isolant est apte, dans l'état fermé, à conserver le contenu à la première température. Cela contribue à préserver le contenu plus longtemps comparé aux contenants isolants connus.

Selon l'invention, la laine de mouton pure feutrée non tissée présente une deuxième densité comprise entre 400 g/m² et 1000 g/m².

Grâce à cet agencement, il est possible d'avoir un compromis raisonnable entre un pouvoir isotherme du contenant isolant et son poids.

De préférence, la laine de mouton pure feutrée non tissée présente une première épaisseur comprise entre 2 mm et 14 mm.

Grâce à cet agencement, il est possible d'avoir un compromis raisonnable entre un pouvoir isotherme du contenant isolant et son poids.

De préférence, la deuxième densité de la laine de mouton pure feutrée non tissée est égale à 700 g/m². Dans ces conditions, la première épaisseur de la laine de mouton pure feutrée non tissée est comprise entre 8 mm et 10 mm.

Cet agencement crée une synergie entre la densité et l'épaisseur de la laine de mouton pure feutrée non tissée qui contribue à garantir un laps de temps entre environ 5h et environ 6h pendant lequel le contenant isolant est apte, dans l'état fermé, à conserver le contenu à la première température d'environ 0°C, lorsque la température environnante à l'extérieur du contenant isolant voisine 20°C. Cet agencement est particulièrement adapté au contenant isolant en forme d'un « sac isotherme » utilisé, par exemple, lors des achats de produits surgelés dans un supermarché. En effet, ce laps de temps de conservation entre environ 5h et environ 6h permet à tout consommateur de faire un aller-retour au supermarché sans craindre une décongélation des produits surgelés.

De préférence, la deuxième densité de la laine de mouton pure feutrée non tissée est égale à 400 g/m². Dans ces conditions, la première épaisseur de la laine de mouton pure feutrée non tissée est comprise entre 4 mm et 5 mm.

Cet agencement crée une synergie entre la densité et l'épaisseur de la laine de mouton pure feutrée non tissée qui contribue à garantir un laps de temps entre au moins environ 2h et environ 3h pendant lequel le contenant isolant est apte, dans l'état fermé, à conserver le contenu à la première température d'environ 0°C, lorsque la température environnante à l'extérieur du contenant isolant voisine 20°C. Cet agencement est particulièrement adapté au contenant isolant en forme d'un « sac à gouter » pour les enfants.

De préférence, la couche externe et la couche interne sont liées solidairement l'une avec l'autre par piqûre à l'aide d'une aiguille de taille 110.

Il est rappelé que les aiguilles sont communément identifiées avec leurs tailles qui correspond au diamètre de l'aiguille exprimé en 100ème de millimètre.

Cet agencement permet de solidifier rapidement la paroi du contenant isolant par une technique de piqûre à l'aide d'une machine à coudre. L'aiguille de taille 110 n'abime pas les couches externe et interne et, surtout, n'y laisse pas des trous pouvant réduire le pouvoir isotherme du contenant isolant.

D'autres caractéristiques et avantages de l'invention ressortiront clairement de la description qui en est faite ci-après, à titre indicatif et nullement limitatif, en référence aux dessins annexés.
Figure 1 représente schématiquement, en vue isométrique simplifiée, un contenant isolant selon l'invention dans un état fermé.
Figure 2 représente schématiquement, en vue de côté, une paroi du contenant isolant selon l'invention sur la figure 1, ladite paroi étant constituée en une couche externe (trait fin) en toile de chanvre tissé et une couche interne (trait épais) en laine de mouton pure (dite 100% laine de mouton) feutrée non tissée.
Figure 3 représente un fragment d'un contenant isolant selon l'invention en forme d'un sac isotherme dans un état ouvert : on y perçoit un contenu (un bocal en verre rempli de glace avec une sonde de température insérée dans la glace et liée avec un thermomètre électronique extérieur).
Figure 4 représente un contenant isolant selon l'invention en forme d'un sac isotherme dans un état fermé avec, à côté, un thermomètre électronique extérieur.
Figure 5 représente un exemple des essais réalisés avec un contenant isolant 1 selon l'invention.

Comme annoncé précédemment et illustré sur les figures 1 à 4, l'invention concerne un contenant isolant 1 présentant un volume intérieur V. Ce volume intérieur V est adapté à recevoir un contenu C présentant une première température T₁. Le contenant isolant 1 peut comporter une fermeture à glissière 2 pour permettre un accès facile au volume intérieur V. Le contenant isolant 1 peut comporter deux bandes 3 formant deux poignées cousues par leurs extrémités inférieures 4 (à l'opposé des poignées). Le contenant isolant 1 comporte une paroi P constituée en une couche externe 5 d'un premier matériau et une couche interne 6 d'un deuxième matériau. La couche externe 5 et la couche interne 6 sont liées l'une avec l'autre. Le contenant isolant 1 présente un état fermé (figures 1, 4) ou un état ouvert (figure 3) distinct de l'état fermé. La couche externe 5 de la paroi P est adaptée à délimiter de l'extérieur le volume intérieur V dans l'état fermé du contenant isolant 1. Le contenant isolant 1 est agencé, dans l'état fermé, pour conserver le contenu C à la première température T₁ pendant au moins un laps de temps préalablement défini (par exemple, pendant 6 h). La couche interne 6 de la paroi P présentant un pouvoir isotherme adapté à isoler thermiquement de l'extérieur le volume intérieur V dans l'état fermé du contenant isolant 1.

Selon l'invention, le premier matériau de la couche externe 5 comporte des fibres naturelles végétales. Dans ces conditions, le deuxième matériau de la couche interne 6 comporte des fibres naturelles animales.

Selon l'invention, le premier matériau de la couche externe 5 est constitué en toile de chanvre tissé.

Selon l'invention, la première densité de la toile de chanvre tissé est égale à 460g/m².

Selon l'invention, le deuxième matériau de la couche interne 6 est constitué en laine de mouton pure feutrée non tissée. Cette laine de mouton pure feutrée non tissée présente selon l'invention une deuxième densité D₂ comprise entre 400 g/m² et 1000 g/m² : 400 g/m² ≤ D₂ ≤ 1000 g/m². De préférence, la laine de mouton pure feutrée non tissée présente une première épaisseur E₁ comprise entre 2 mm et 14 mm : 2 mm ≤ E₁ ≤ 14 mm.

Dans une première variante privilégiée de l'invention, la deuxième densité D₂ de la laine de mouton pure feutrée non tissée est égale à 700 g/m². Dans ces conditions, la première épaisseur E₁ de la laine de mouton pure feutrée non tissée est comprise entre 8 mm et 10 mm : 8 mm ≤ E₁ ≤ 10 mm.

Dans une deuxième variante privilégiée de l'invention, la deuxième densité de la laine de mouton pure feutrée non tissée est égale à 400 g/m². Dans ces conditions, la première épaisseur E₁ de la laine de mouton pure feutrée non tissée est comprise entre 4 mm et 5 mm : 4 mm ≤ E₁ ≤ 5 mm.

De préférence, la couche externe 5 et la couche interne 6 sont liées solidairement l'une avec l'autre par piqûre à l'aide d'une aiguille de taille 110.

La figure 5 représente un exemple des essais techniques réalisés avec un contenant isolant 1 selon l'invention représentés sur les figures 3 et 4. Dans cet exemple, la deuxième densité D₂ de la laine de mouton pure feutrée non tissée est égale à 700 g/m² et la première épaisseur E₁ de la laine de mouton pure feutrée non tissée est comprise entre 8 mm et 10 mm. Le déposant a pris un bocal avec de l'eau gelée à la première température T₁ égale à 0°C. Les mesures de température ont été faites toutes les heures pendant 6 heures. La température ambiante fut de 25°C. Le thermomètre utilisé est un Thermo /Hygromètre digital avec sonde permettant de disposer d'une plage de mesure suivante : de 0 à 70°C et 20% à 99% humidité de la marque commerciale TRIXIE (référence : 4011905761145). Il en résulte que la première température T₁ du contenu C est restée quasiment inchangée (en passant de 0°C à +0.6°C) pendant 6 h.

## Revendications

1. Contenant isolant (1) présentant un volume intérieur (V), ce volume intérieur (V) étant adapté à recevoir un contenu présentant une première température (T₁), le contenant isolant (1) comportant une paroi (P) constituée en une couche externe (5) d'un premier matériau et une couche interne (6) d'un deuxième matériau, la couche externe (5) et la couche interne (6) étant liées l'une avec l'autre, le contenant isolant (1) présentant un état fermé ou un état ouvert distinct de l'état fermé, la couche externe (5) de la paroi (P) étant adaptée à délimiter de l'extérieur le volume intérieur (V) dans l'état fermé du contenant isolant (1), le contenant isolant (1) étant agencé, dans l'état fermé, pour conserver le contenu (C) à la première température (T₁) pendant au moins un laps de temps préalablement défini, la couche interne (6) de la paroi (P) présentant un pouvoir isotherme adapté à isoler thermiquement de l'extérieur le volume intérieur (V) dans l'état fermé du contenant isolant (1), le premier matériau de la couche externe (5) comportant des fibres naturelles végétales, le deuxième matériau de la couche interne (6) comportant des fibres naturelles animales, le premier matériau de la couche externe (5) étant constitué en toile de chanvre tissé, le deuxième matériau de la couche interne (6) étant constitué en laine de mouton pure feutrée non tissée,
**caractérisé en ce que** la toile de chanvre tissé présente une première densité (D₁) égale à 460g/m², et **en ce que** la laine de mouton pure feutrée non tissée présente une deuxième densité (D₂) comprise entre 400 g/m² et 1000 g/m².

2. Contenant isolant (1) selon la revendication 1, **caractérisé en ce que** la laine de mouton pure feutrée non tissée présente une première épaisseur (E₁) comprise entre 2 mm et 14 mm.

3. Contenant isolant (1) selon la revendication 1 ou 2, **caractérisé en ce que** la deuxième densité (D₂) de la laine de mouton pure feutrée non tissée est égale à 700 g/m² et **en ce que** la première épaisseur (E₁) de la laine de mouton pure feutrée non tissée est comprise entre 8 mm et 10 mm.

4. Contenant isolant (1) selon la revendication 1 ou 2, **caractérisé en ce que** la deuxième densité (E₂) de la laine de mouton pure feutrée non tissée est égale à 400 g/m² et **en ce que** la première épaisseur (E₁) de la laine de mouton pure feutrée non tissée est comprise entre 4 mm et 5 mm.

5. Contenant isolant (1) selon l'une quelconque des revendications 1 à 4, **caractérisé en ce que** la couche externe (5) et la couche interne (6) sont liées solidairement l'une avec l'autre par piqûre à l'aide d'une aiguille de taille 110.

## Patentansprüche

1. Isolierbehälter (1), der ein Innenvolumen (V) aufweist, wobei dieses Innenvolumen (V) angepasst ist, um einen Inhalt aufzunehmen, der eine erste Temperatur (T₁) aufweist, wobei der Isolierbehälter (1) eine Wand (P) umfasst, die aus einer Außenschicht (5) aus einem ersten Material und einer Innenschicht (6) aus einem zweiten Material besteht, wobei die Außenschicht (5) und die Innenschicht (6) miteinander verbunden sind, wobei der Isolierbehälter (1) einen geschlossenen Zustand oder einen offenen Zustand aufweist, der sich von dem geschlossenen Zustand unterscheidet, wobei die Außenschicht (5) der Wand (P) angepasst ist, um in dem geschlossenen Zustand des Isolierbehälters (1) das Innenvolumen (V) nach außen abzugrenzen, wobei der Isolierbehälter (1) in dem geschlossenen Zustand zum Aufbewahren des Inhalts (C) bei der ersten Temperatur (T₁) während mindestens eines zuvor definierten Zeitraums angeordnet ist, wobei die Innenschicht (6) der Wand (P) eine isotherme Fähigkeit aufweist, die angepasst ist, um in dem geschlossenen Zustand des Isolierbehälters (1) das Innenvolumen (V) von außen thermisch zu isolieren, wobei das erste Material der Außenschicht (5) pflanzliche Naturfasern umfasst, das zweite Material der Innenschicht (6) tierische Naturfasern umfasst, das erste Material der Außenschicht (5) aus gewebtem Hanfstoff besteht, das zweite Material der Innenschicht (6) aus nicht gewebter filzartiger reiner Schafwolle besteht,
**dadurch gekennzeichnet, dass** der gewebte Hanfstoff eine erste Dichte (D₁) gleich 460 g/m² aufweist und **dass** die nicht gewebte filzartige reine Schafwolle eine zweite Dichte (D₂) zwischen 400 g/m² und 1000 g/m² aufweist.

2. Isolierbehälter (1) nach Anspruch 1, **dadurch gekennzeichnet, dass** die nicht gewebte filzartige reine Schafwolle eine erste Dicke (E₁) zwischen 2 mm und 14 mm aufweist.

3. Isolierbehälter (1) nach Anspruch 1 oder 2,
**dadurch gekennzeichnet, dass** die zweite Dichte (D₂) der nicht gewebten filzartigen reinen Schafwolle gleich 700 g/m² ist und **dass** die erste Dicke (E₁) der nicht gewebten filzartigen reinen Schafwolle zwischen 8 mm und 10 mm liegt.

4. Isolierbehälter (1) nach Anspruch 1 oder 2,
**dadurch gekennzeichnet, dass** die zweite Dichte (E₂) der nicht gewebten filzartigen reinen Schafwolle gleich 400 g/m² ist und **dass** die erste Dicke (E₁) der nicht gewebten filzartigen reinen Schafwolle zwischen 4 mm und 5 mm liegt.

5. Isolierbehälter (1) nach einem der Ansprüche 1 bis 4,
**dadurch gekennzeichnet, dass** die Außenschicht (5) und die Innenschicht (6) durch Pikieren mittels einer Nadel von Stärke 110 fest miteinander verbunden sind.

## Claims

1. An insulated container (1) having an internal volume (V), this internal volume (V) being adapted to receive contents having a first temperature (T₁), the insulated container (1) comprising a wall (P) consisting of an outer layer (5) of a first material and an inner layer (6) of a second material, the outer layer (5) and the inner layer (6) being bonded to one another, the insulated container (1) having a closed state or an open state distinct from the closed state, the outer layer (5) of the wall (P) being adapted to delimit from the outside the internal volume (V) in the closed state of the insulated container (1), the insulated container (1) being arranged, in the closed state, to keep the contents (C) at the first temperature (T₁) for at least a predefined period of time, the inner layer (6) of the wall (P) having an isothermal capacity adapted to thermally isolate from the outside the internal volume (V) in the closed state of the insulated container (1), the first material of the outer layer (5) comprising natural plant fibres, the second material of the inner layer (6) comprising natural animal fibres, the first material of the outer layer (5) consisting of woven hemp cloth, the second material of the inner layer (6) consisting of non-woven pure felted sheep's wool,
**characterised in that** the woven hemp fabric has a first density (D₁) equal to 460 g/m², and **in that** the non-woven pure felted sheep's wool has a second density (D₂) of between 400 g/m² and 1000 g/m².

2. The insulated container (1) according to claim 1, **characterised in that** the non-woven pure felted sheep's wool has a first thickness (E₁) of between 2 mm and 14 mm.

3. The insulated container (1) according to claim 1 or 2, **characterised in that** the second density (D₂) of the non-woven pure felted sheep's wool is equal to 700 g/m² and **in that** the first thickness (E₁) of the non-woven pure felted sheep's wool is between 8 mm and 10 mm.

4. The insulated container (1) according to claim 1 or 2, **characterised in that** the second density (E₂) of the non-woven pure felted sheep's wool is equal to 400 g/m² and **in that** the first thickness (E₁) of the non-woven pure felted sheep's wool is between 4 mm and 5 mm.

5. The insulated container (1) according to any one of claims 1 to 4, **characterised in that** the outer layer (5) and the inner layer (6) are integrally bonded to each other by stitching using a needle of size 110.
